# EUROPÄISCHE PATENTSCHRIFT

(11) **EP 2 029 859 B1**
(45) Veröffentlichungstag und Bekanntmachung des Hinweises auf die Patenterteilung: **10.05.2017**
(21) Anmeldenummer: 07730207.3
(22) Anmeldetag: 15.06.2007
(51) Int. Cl.: F01B 11/00

(54) **FREIKOLBENVORRICHTUNG UND VERFAHREN ZUM BETREIBEN EINER FREIKOLBENVORRICHTUNG**
FREE-PISTON DEVICE AND METHOD FOR OPERATING A FREE-PISTON DEVICE
SYSTÈME À PISTON LIBRE ET PROCÉDÉ D'EXPLOITATION D'UN SYSTÈME À PISTON LIBRE

(30) Priorität: 20.06.2006 DE 102006029532
(43) Veröffentlichungstag der Anmeldung: 04.03.2009
(73) Patentinhaber: UMC Universal Motor Corporation GmbH, 70565 Stuttgart (DE)
(72) Erfinder: POHL, Sven-Erik, 72070 Tübingen (DE); FERRARI, Cornelius, 70619 Stuttgart (DE)
(74) Vertreter: Witte, Weller & Partner Patentanwälte mbB
(86) Internationale Anmeldenummer: PCT/EP2007/055981
(87) Internationale Veröffentlichungsnummer: WO 2007/147789

(56) Entgegenhaltungen:
- EP-A- 1 398 863
- WO-A-97/28362
- WO-A-2004/025098
- DE-A1-102004 062 440

## Beschreibung

Die Erfindung betrifft eine Freikolbenvorrichtung, umfassend mindestens eine Kolbenaufnahme, in der mindestens eine Kolbeneinrichtung linear beweglich angeordnet ist, wobei die mindestens eine Kolbeneinrichtung unter der Wirkung eines Mediums, welches in einem Expansionsraum expandiert, antreibbar ist, und wobei die mindestens eine Kolbenaufnahme einen Rückfederraum aufweist, in dem ein komprimierbares Gas zum Ausüben einer Rückstellkraft auf die mindestens eine Kolbeneinrichtung aufgenommen ist, und mindestens ein Stellorgan zur Steuerung und/oder Regelung der Rückstellkraft, welches an dem Rückfederraum angeordnet ist, wobei die Rückstellkraft im Betrieb der Freikolbenvorrichtung steuerbar und/oder regelbar ist.

Die Erfindung betrifft ferner ein Verfahren zum Betreiben einer Freikolbenvorrichtung, bei dem mindestens eine Kolbeneinrichtung, die in mindestens einer Kolbenaufnahme linear beweglich geführt wird, unter der Wirkung eines Mediums, welches in einem Expansionsraum expandiert, angetrieben wird, und bei dem auf die mindestens eine Kolbeneinrichtung durch ein komprimierbares Gas, welches in einem Rückfederraum der mindestens einen Kolbenaufnahme aufgenommen ist, eine Rückstellkraft ausgeübt wird.

Über eine Freikolbenvorrichtung lässt sich beispielsweise chemische Energie über Verbrennung teilweise in mechanische Energie, nämlich kinetische Energie einer Kolbeneinrichtung, umwandeln, und diese mechanische Energie lässt sich dann wiederum über einen Lineartrieb zumindest teilweise in elektrische Energie umwandeln. Durch eine Ausgestaltung der Kolbenbewegung als Freikolbenbewegung lässt sich eine reine Linearbeweglichkeit der Kolben realisieren, ohne dass eine Kurbelwelle vorgesehen werden muss.

Entsprechende Vorrichtungen können beispielsweise als Teil von Hybridantrieben für Kraftfahrzeuge eingesetzt werden und insbesondere im Zusammenhang mit seriellen Hybridkonzepten. Sie lassen sich auch als kompakte Stromerzeugungseinheit zur Generierung von Strom einsetzen oder auch im Zusammenhang mit stationären Anwendung wie beispielsweise Blockheizkraftwerken einsetzen.

Freikolbenvorrichtungen sind beispielsweise aus der GB 854 255 und der DE 22 17 194 C3 bekannt.

Verbrennungsvorrichtungen mit elektrischen Generatoren sind auch aus der US 6,199,519 B1, der DE 31 03 432 A1, der DDR-Patentschrift Nr. 113 593, der DE 43 44 915 A1 oder aus dem Artikel "Advanced internal combustion engine research" von P. van Blarigan, Proceedings of the 2000 DOE Hydrogen Program Review, bekannt.

Aus der DE 102 19 549 B4 ist eine Freikolbenvorrichtung mit elektrischem Lineartrieb bekannt, welche mindestens eine Kolbenaufnahme mit mindestens einer in der Kolbenaufnahme linear beweglich angeordneten Kolbeneinrichtung umfasst, wobei die Kolbeneinrichtung eine Läufervorrichtung umfasst und an der Kolbenaufnahme eine Statorvorrichtung angeordnet ist. Die mindestens eine Kolbeneinrichtung ist unter der Wirkung eines Mediums, welches in einem Expansionsraum expandiert, antreibbar, wobei der Kolbenhub über den Lineartrieb derart variabel einstellbar ist, dass die Totpunkte der Bewegung der Kolbeneinrichtung definierbar sind.

Eine weitere Freikolbenvorrichtung mit elektrischem Lineartrieb ist in der WO 01/45977 A2 beschrieben.

Aus der EP 1 398 863 A1 ist eine Freikolbenvorrichtung bekannt, bei welcher ein erster Verschiebungsraum, in welchem ein Kolben in der mindestens einen Kolbeneinrichtung, auf die das Medium wirkt, beweglich ist, und ein zweiter Verschiebungsraum, in welchem die zugeordnete Läufervorrichtung beweglich ist, getrennte Räume sind.

Aus der DE 197 81 913 T1 ist ein Verfahren zur Steuerung der Bewegung eines Lineargenerators bekannt, wobei der Lineargenerator von einem Verbrennungsmotor mit zwei auf einer Achse zueinander ausgerichteten und einander gegenüberliegend angeordneten Kolben angetrieben wird. Die Stromaufnahme wird so gesteuert, dass während eines Hin- und Herbewegungszyklus des Generators eine Widerstandskraft erhalten wird, die mindestens im mittleren Hubbewegungsbereich der Bewegungsgeschwindigkeit des Generators im Wesentlichen proportional auf den Generator wirkt. Es sind Drucksensoren in den Verbrennungsräumen vorgesehen, wobei ein Steuergerät eine Einrichtung für die Zündung des den Verbrennungsräumen zugeführten Gemischs bei Erreichen eines festgelegten Drucks auslöst.

Eine Freikolbenvorrichtung mit elektrischem Lineartrieb ist aus der DE 10 2004 062 440 B4 bekannt. Die Freikolbenvorrichtung weist einen Rückfederraum auf, in dem ein Gas aufgenommen ist. An dem Rückfederraum ist mindestens ein Drucksensor vorgesehen, mit dem sich durch Messung des Drucks des Gases im Rückfederraum die Position und/oder die Geschwindigkeit der Kolbeneinrichtung ermitteln läßt. Über den gemessenen Druck lässt sich damit eine Steuerung und/oder Regelung der Freikolbenvorrichtung durchführen, beispielsweise bezüglich der Einspritzung von Brennstoff in den Expansionsraum, des Zündzeitpunkts von Brennstoff in einem Expansionsraum und/oder von an dem Expansionsraum angeordneten Ventilen.

Aus der WO 97/28362 ist ein Verfahren zur Kontrolle des Hubs eines Dieselfreikolbengenerators bekannt.

Aufgabe der vorliegenden Erfindung ist es, eine Freikolbenvorrichtung der eingangs genannten Art bereitzustellen, bei der die Freikolbenvorrichtung, insbesondere die Bewegung der mindestens einen Kolbeneinrichtung in der mindestens einen Kolbenaufnahme, auf einfache Weise abstimmbar ist.

Diese Aufgabe wird bei einer gattungsgemäßen Freikolbenvorrichtung erfindungsgemäß dadurch gelöst, dass mindestens ein Stellorgan als ein den Rückfederraum begrenzender Wandabschnitt gebildet ist und dass der Wandabschnitt durch eine Kolbenfläche eines Steuerkolbens gebildet ist.

Das in dem Rückfederraum aufgenommene Gas kann zumindest teilweise mechanische Energie der (mindestens einen) Kolbeneinrichtung aufnehmen, indem es von dieser komprimiert wird. Umgekehrt kann es durch Expansion Energie an die mindestens eine Kolbeneinrichtung abgeben und sorgt dadurch über die bereitgestellte Rückstellkraft für eine Rückstellung der mindestens einen Kolbeneinrichtung. Sowohl bei der Kompression durch die mindestens eine Kolbeneinrichtung als auch bei der Expansion übt das im Rückfederraum aufgenommene Gas eine Kraft auf die Kolbeneinrichtung aus, und zwar infolge seines eigenen Gasdruckes. Die Kraft wirkt der Kompression durch die Kolbeneinrichtung entgegen.

Der Rückfederraum mit dem darin aufgenommenen Gas weist somit federnde Eigenschaften auf und bildet insbesondere eine Gasfeder, wobei die Rückstellkraft durch die federnden Eigenschaften des Rückfederraumes bestimmt ist. Diese werden im Wesentlichen bestimmt durch die Art und Weise, wie das Gas durch die Kolbeneinrichtung komprimierbar ist.

Mittels des am Rückfederraum angeordneten Stellorgans ist es möglich, die vom Rückfederraum ausgehende Rückstellkraft zu steuern und/oder zu regeln. Auf diese Weise kann mittels des Stellorgans Einfluss darauf genommen werden, wie das Gas im Rückfederraum durch die Kolbeneinrichtung komprimierbar ist. Dadurch ist die Kolbeneinrichtung in ihrer Bewegung durch die Einstellung der federnden Eigenschaften des Rückfederraumes beeinflussbar. Dies erlaubt es, die Freikolbenvorrichtung auf einfache Weise abzustimmen. Es ist dadurch möglich, einen optimalen Arbeitspunkt für die Freikolbenvorrichtung festzulegen, bei dem beispielsweise der Brennstoffbedarf und/oder der Schadstoffausstoß minimiert ist. Denkbar ist auch eine Anpassung der Freikolbenvorrichtung an verschiedene Brennstoffe.

Das mindestens eine Stellorgan kann auf vielfältige Weise ausgebildet sein, denkbar sind beispielsweise Kolbeneinrichtungen, Klappen, Steuerstifte oder dergleichen.

Das Stellorgan kann selbst gesteuert und/oder geregelt sein, beispielsweise mittels einer Steuerungs- und/oder Regelungseinrichtung.

Erfindungsgemäß ist die Rückstellkraft im Betrieb der Freikolbenvorrichtung steuerbar und/oder regelbar. Auf diese Weise ist die Freikolbenvorrichtung im Betrieb abstimmbar. Dies erlaubt es, den Arbeitspunkt der Freikolbenvorrichtung einzustellen, ohne ihren Betrieb zu unterbrechen. Es kann vorgesehen sein, dass die Steuerung und/oder Regelung nach einem vorgegebenen Ablaufplan erfolgt. Ein derartiger Ablaufplan kann etwa in einer Steuerungs- und/oder Regelungseinrichtung hinterlegt sein. Möglich ist auch, dass während des Betriebes der Freikolbenvorrichtung eine oder mehrere Kenngrößen erfasst werden über den momentanen Betriebszustand der Freikolbenvorrichtung, auf deren Grundlage die Steuerung und/oder Regelung der Rückstellkraft erfolgt.

Bevorzugt ist das mindestens eine Stellorgan bewegbar. Das erlaubt es, die Steuerung und/oder Regelung der Rückstellkraft auf konstruktiv einfache Weise durchzuführen. Beispielsweise kann vorgesehen sein, dass das mindestens eine Stellorgan das im Rückfederraum aufgenommene Gas durch seine Bewegung verdrängt.

Günstig ist es, wenn das mindestens eine Stellorgan feststellbar bewegbar ist, denn dies vereinfacht eine bedarfsgerechte Steuerung und/oder Regelung der Rückstellkraft. Beispielsweise kann das mindestens eine Stellorgan festgestellt sein, wenn keine Änderung der Rückstellkraft erfolgen soll. Dies erlaubt auch eine Steuerung und/oder Regelung in mehreren und/oder unterschiedlich gro-ßen Schritten.

Bevorzugt ist das mindestens eine Stellorgan verschiebbar.

Insbesondere kann vorgesehen sein, dass die Verschiebungsrichtung des mindestens einen Stellorgans parallel zur Bewegungsrichtung der mindestens einen Kolbeneinrichtung ist.

Günstig ist es, wenn dem mindestens einen Stellorgan zur Bewegung ein Antrieb zugeordnet ist. Dies erlaubt es, das mindestens eine Stellorgan mittels des Antriebs präzise zu bewegen und zu positionieren. Der Antrieb kann ein mechanischer und/oder pneumatischer und/oder hydraulischer und/oder elektrischer Antrieb sein.

Vorzugsweise ist der Antrieb steuerbar. Dies gibt die Möglichkeit, dem Antrieb von außen ein Signal bereitzustellen und eine definierte Bewegung des mindestens einen Stellorgans zu bewirken. Beispielsweise kann eine Steuerungs- und/oder Regelungseinrichtung vorgesehen sein zur Steuerung des Antriebs. Die Steuerungs- und/oder Regelungseinrichtung kann den Antrieb etwa nach einem vorgegebenen Ablaufplan oder in Abhängigkeit eines der Steuerungs- und/oder Regelungseinrichtung von außen zugeführten Signals steuern.

Mindestens ein Stellorgan ist als ein den Rückfederraum begrenzender Wandabschnitt ausgebildet. Dies stellt eine ebenso einfache wie robuste Art und Weise dar, ein Stellorgan zu bilden. Der begrenzende Wandabschnitt kann hierbei an der Kolbenaufnahme angeordnet sein, also beispielsweise an einem Wandbereich der Kolbenaufnahme. Insbesondere ist es aber möglich, dass der begrenzende Wandabschnitt im Innenraum der mindestens einen Kolbenaufnahme angeordnet ist.

Günstig ist es, wenn der Wandabschnitt einer Stirnseite der mindestens einen Kolbenaufnahme gegenüberliegt. Dadurch lässt sich die Rückfederkraft auf konstruktiv einfache Weise einstellen.

Ganz besonders bevorzugt ist eine Ausführungsform, bei der der Wandabschnitt durch eine Kolbenfläche gebildet ist. Ein auf diese Weise ausgebildeter Wandabschnitt und insofern auch ein auf diese Weise ausgebildetes Stellorgan weist besonders günstige Eigenschaften auf. Die Kolbenfläche ist dabei vorzugsweise durch eine Oberfläche eines Steuerkolbens gebildet, der in der Kolbenaufnahme bewegbar und insbesondere verschiebbar angeordnet ist. Der Rückfederraum der Kolbenaufnahme kann dabei zwischen der Kolbenfläche und der Kolbeneinrichtung angeordnet sein. Dies erlaubt es, mittels des Steuerkolbens das Gasvolumen im Rückfederraum (beispielsweise bezogen auf ein minimales Gasvolumen oder ein maximales Gasvolumen) zu variieren und auf diese Weise die federnden Eigenschaften des Rückfederraums und dadurch die Rückstellkraft zu verändern. Des Weiteren können die Bewegungsrichtung der Kolbeneinrichtung und die Verschiebungsrichtung des Steuerkolbens parallel zueinander verlaufen und beispielsweise parallel zu einer Symmetrieachse der Kolbenaufnahme.

Günstig ist es, wenn mindestens ein Positionssensor vorgesehen ist, der mit dem mindestens einen Stellorgan zusammenwirkt. Auf diese Weise lässt sich Information über die Position des mindestens einen Stellorgans erfassen. Es kann vorgesehen sein, dass der Positionssensor an der Kolbenaufnahme angeordnet ist. Denkbar ist auch, dass er direkt am Stellorgan angeordnet ist. Beispielsweise lässt sich der Positionssensor als optischer oder mechanischer Sensor ausbilden.

Vorzugsweise ist der mindestens eine Positionssensor so ausgebildet, dass die Position des mindestens einen Stellorgans relativ zu der mindestens einen Kolbenaufnahme erfassbar ist. Dies erlaubt es insbesondere, die Position des Stellorgans relativ zur Kolbenaufnahme zu kontrollieren. Da die Kolbenaufnahme den Rückfederraum umfasst, ist auf diese Weise auch die Position des Stellorgans in Bezug auf den Rückfederraum kontrollierbar.

Aus einem ähnlichen Grund, nämlich vorzugsweise eine Bewegung des Stellorgans zu kontrollieren, ist es günstig, wenn der mindestens eine Positionssensor so ausgebildet ist, dass eine Bewegung des mindestens einen Stellorgans erfassbar ist.

Vorzugsweise ist eine Steuerungs- und/oder Regelungseinrichtung vorgesehen, mittels derer die Freikolbenvorrichtung steuerbar und/oder regelbar ist. Beispielsweise lässt oder lassen sich mittels der Steuerungs- und/oder Regelungseinrichtung die Einspritzung von Brennstoff in den Expansionsraum, der Zündzeitpunkt von Brennstoff im Expansionsraum und am Expansionsraum angeordnete Ventile zur Luftansaugung oder zum Ausstoß von Abgasen steuern und/oder regeln.

Günstig ist es, wenn über die Steuerungs- und/oder Regelungseinrichtung die Rückstellkraft mittels des mindestens einen Stellorgans steuerbar und/oder regelbar ist. Dies erlaubt beispielsweise den Einsatz von lediglich einer Steuerungs- und/oder Regelungseinrichtung für die Freikolbenvorrichtung.

Besonders günstig ist es, wenn die Rückstellkraft gemäß eines Signals eines Positionssensors steuerbar und/oder regelbar ist. Dies stellt eine einfache Form der Steuerung und/oder Regelung der Rückstellkraft dar. Der Positionssensor kann der Steuerungs- und/oder Regelungseinrichtung beispielsweise Informationen über die Position und/oder eine Bewegung des Stellorgans der Freikolbenvorrichtung bereitstellen. Dies erlaubt es beispielsweise, über die Steuerungs- und/oder Regelungseinrichtung einen Antrieb anzusteuern, um das Stellorgan zu bewegen oder eine bestehende Bewegung zu stoppen. Dadurch lassen sich die federnden Eigenschaften des Rückfederraumes und somit auch die Rückstellkraft beeinflussen, insbesondere steuern und/oder regeln.

Bevorzugt ist mindestens ein Drucksensor an dem Rückfederraum angeordnet. Dies erlaubt es, den Druck im Rückfederraum, also den Druck des im Rückfederraum aufgenommenen Gases, zu messen. Beispielsweise kann der Drucksensor an einer Stirnseite, insbesondere an einer Stirnwand, der Kolbenaufnahme angeordnet sein. Der Druck des Gases im Rückfederraum steht in Beziehung zu der vom Gas auf die Kolbeneinrichtung ausgeübte Rückstellkraft. Mittels des Messsignals des Drucksensors kann also auch eine Aussage über die Rückstellkraft getroffen werden.

Günstig ist es, wenn der mindestens eine Drucksensor so ausgebildet ist, dass damit der Druck im Rückfederraum zeitaufgelöst messbar ist. Damit lässt sich auch die Änderung des Drucks im Rückfederraum ermitteln. Auf diese Weise lässt sich auch die Änderung der Rückstellkraft ermitteln.

Vorteilhaft ist es, wenn ein elektrischer Lineartrieb vorgesehen ist. Dadurch lässt sich mittels der Freikolbenvorrichtung elektrische Energie erzeugen. Der elektrische Lineartrieb kann auch zur Steuerung und/oder Regelung der Bewegung der Kolbeneinrichtung verwendet werden, wie dies in der DE 102 19 549 B4 beschrieben ist, auf die ausdrücklich Bezug genommen wird.

Insbesondere umfasst dann die mindestens eine Kolbeneinrichtung bevorzugt eine Läufereinrichtung, und an der mindestens einen Kolbenaufnahme ist vorzugsweise eine Statorvorrichtung angeordnet. Die Läufereinrichtung ist magnetisiert. Durch Bewegung der Kolbeneinrichtung wird in der Statorvorrichtung eine elektrische Spannung induziert Entsprechend kann durch Strombeaufschlagung der Statorvorrichtung auf die Kolbeneinrichtung eingewirkt werden.

Insbesondere ist es günstig, wenn der Kolbenhub über den Lineartrieb derart variabel einstellbar ist, dass die Totpunkte der Bewegung der mindestens einen Kolbeneinrichtung definierbar sind. Dies ist in der DE 102 19 549 B4 beschrieben, auf die ausdrücklich Bezug genommen wird.

Der Erfindung liegt ferner die Aufgabe zugrunde, das eingangs genannte Verfahren so zu verbessern, dass damit die Freikolbenvorrichtung, insbesondere die Bewegung der mindestens einen Kolbeneinrichtung in der mindestens einen Kolbenaufnahme, im Betrieb auf einfache Weise abstimmbar ist.

Diese Aufgabe wird bei einem gattungsgemäßen Verfahren erfindungsgemäß dadurch gelöst, dass die Rückstellkraft im Betrieb der Freikolbenvorrichtung gesteuert und/oder geregelt wird, indem der Sollwert mindestens einer Zustandsgröße des Gases im Rückstellraum vorgegeben wird, der Istwert der mindestens einen Zustandsgröße erfasst wird und bei Abweichen vom Sollwert zumindest näherungsweise an denselben angeglichen wird, und mindestens ein Stellorgan, welches als ein den Rückfederraum begrenzenden Wandabschnitt und in Form einer Kolbenfläche eines Steuerkolbens gebildet ist, wobei das Stellorgan bewegt wird, indem der Steuerkolben verschoben wird.

Das erfindungsgemäße Verfahren weist die bereits im Zusammenhang mit der erfindungsgemäßen Freikolbenvorrichtung erläuterten Vorteile auf.

Insbesondere wird die Rückstellkraft im Betrieb der Freikolbenvorrichtung gesteuert und/oder geregelt. Auf diese Weise ist die Freikolbenvorrichtung abstimmbar, insbesondere die Bewegung der (mindestens einen) Kolbeneinrichtung in der (mindestens einen) Kolbenaufnahme, ohne den Betrieb der Freikolbenvorrichtung zu unterbrechen.

Wie bereits im Zusammenhang mit der Erläuterung der erfindungsgemäßen Freikolbenvorrichtung erwähnt, steht die vom Gas ausgeübte Rückstellkraft mit dem Druck des Gases in Beziehung. Der Gasdruck stellt hierbei eine Zustandsgröße des Gases dar. Weitere bevorzugte Zustandsgrößen des Gases sind beispielsweise die Temperatur, das Volumen, sowie die Teilchenzahl im Gas, die mit der Gasmasse verknüpft ist. Diese stehen jeweils über die Zustandsgleichung eines Gases ihrerseits mit dem Gasdruck in Beziehung. Auf diese Weise können beispielsweise auch die Temperatur, das Volumen und die Masse des Gases in Beziehung zu der vom Gas auf die Kolbeneinrichtung ausgeübte Rückstellkraft gesetzt werden.

Bei dem erfindungsgemäßen Verfahren wird der Istwert mindestens einer Zustandsgröße erfasst und zumindest näherungsweise an einen vorgebbaren Sollwert mindestens einer Zustandsgröße angeglichen. Über die Beziehung zwischen der Rückstellkraft und mindestens einer Zustandsgröße des Gases ist es auf diese Weise möglich, die Steuerung und/oder Regelung der Rückstellkraft durchzuführen, indem der Istwert mindestens einer Zustandsgröße gesteuert und/oder geregelt wird.

Besonders günstig ist es, wenn der Druck im Rückfederraum zeitaufgelöst gemessen wird. Der Druck im Rückfederraum entspricht dem Druck des Gases im Rückfederraum. Bei dem Druck handelt es sich um eine Zustandsgröße, dessen Sollwert vorgebbar ist. Es lässt sich durch zeitaufgelöste Messung des Druckes ermitteln, ob der Istwert des Druckes vom Sollwert abweicht.

Es wird mindestens ein Stellorgan bewegt, wobei ein Kolben verschoben wird. Mittels der Bewegung mindestens eines Stellorgans oder eines Kolbens kann es beispielsweise möglich sein, Gas im Rückfederraum so zu verdrängen, dass sich dadurch dessen Druck ändert. Auf diese Weise ist auch die Rückstellkraft veränderbar.

Bevorzugt wird die Position des mindestens einen Stellorgans oder des Kolbens zeitaufgelöst gemessen. Dies gibt beispielsweise die Möglichkeit, einen Druck oder eine Druckänderung des Gases quantitativ mit der Position bzw. einer Bewegung des mindestens einen Stellorgans oder des Kolbens in Beziehung zu setzen.

Bei einem bevorzugten Verfahren erfolgt die Steuerung und/oder Regelung der Rückstellkraft über die Einstellung der Gasmasse im Rückfederraum. Die Gasmasse kann dabei erhöht oder verringert werden. Sie ist eindeutig mit der Teilchenzahl im Gas verknüpft, bei der es sich um eine Zustandsgröße des Gases handelt.

Ebenso günstig ist es auch, wenn die Steuerung und/oder Regelung der Rückstellkraft über die Einstellung der Gasmenge im Rückfederraum erfolgt. Die Gasmenge lässt sich beispielsweise über die Gasdichte mit der Gasmasse in Beziehung setzen, die wiederum mit der Teilchenzahl im Gas verknüpft ist.

Besonders günstig ist es, wenn Gas dem Rückfederraum zugeführt wird oder wenn Gas vom Rückfederraum abgeführt wird. Dies erlaubt es, die Gasmasse und/oder die Gasmenge im Rückfederraum auf technisch einfache Weise einzustellen.

Insbesondere wird dabei vorzugsweise mindestens ein Ventil betätigt. Durch Betätigen des mindestens einen Ventils ist es beispielsweise möglich, eine Gasleitung zu öffnen, so dass Gas dem Rückfederraum zugeführt oder von ihm abgeführt wird. Dadurch ist möglich, die Gasmasse und/oder die Gasmenge und die mit diesen Größen verknüpfte Zustandsgröße, nämlich die Teilchenzahl im Gas, einzustellen.

Ganz besonders bevorzugt ist es, wenn der Druck im Rückfederraum mittels einer Position mindestens eines Stellorgans und/oder eines Kolbens und/oder mittels einer Stellung mindestens eines Ventils gesteuert und/oder geregelt wird. Auf diese Weise ist der Druck technisch besonders einfach steuerbar und/oder regelbar.

Wie oben erläutert, ist es beispielsweise möglich, mindestens ein Stellorgan oder einen Kolben zu bewegen bzw. zu verschieben, wobei die Bewegung bzw. die Verschiebung mittels eines Positionssensors erfassbar ist. Bei der Bewegung bzw. Verschiebung kann Gas im Rückfederraum verdrängt werden, so dass sich dadurch auch dessen Druck ändern kann.

Wie erwähnt, sind die Zustandsgrößen eines Gases sind nicht unabhängig voneinander, sondern durch die Zustandsgleichung des Gases miteinander verknüpft. Beispielsweise ist der Druck eines Gases proportional zur Gasmasse und umgekehrt proportional zur Gasmenge. Dies gibt die Möglichkeit, die Gasmasse und/oder Gasmenge durch den Gasdruck auszudrücken. Wird ein am Rückfederraum angeordnetes Ventil betätigt, so ist die Gasmasse und/oder Gasmenge im Rückfederraum und infolgedessen auch der Druck im Rückfederraum variierbar.

Auf die beschriebenen Weisen ist mittels der Stellung des Ventils und/oder mittels der Position mindestens eines Stellorgans oder eines Kolbens der Druck im Rückfederraum auf technisch einfache Weise steuerbar und/oder regelbar.

Vorzugsweise wird bei periodischem Betrieb der Freikolbenvorrichtung die Rückstellkraft auf einer Zeitskala größer als eine Arbeitsperiode gesteuert und/oder geregelt. Dies vermindert den technischen Aufwand, mit dem eine derartige Steuerung und/oder Regelung durchzuführen ist. Vorzugsweise wird die Rückstellkraft über mindestens drei Arbeitsperioden gesteuert und/oder geregelt.

Die nachfolgende Beschreibung bevorzugter Ausführungsformen der Erfindung dient im Zusammenhang mit der Zeichnung der näheren Erläuterung der Erfindung. Es zeigen:
- Figur 1:: eine schematische Darstellung eines Ausführungsbeispiels einer erfindungsgemäßen Freikolbenvorrichtung, teilweise in Schnittdarstellung;
- Figur 2:: eine schematische Darstellung einer Freikolbenvorrichtung zur Durchführung des erfindungsgemäßen Verfahrens; und
- Figur 3:: ein schematisches Druck-Zeit-Diagramm für einen Kompressionsraum einer Freikolbenvorrichtung gemäß Figur 1 oder Figur 2.

Ein Ausführungsbeispiel einer erfindungsgemäßen Freikolbenvorrichtung und insbesondere Freikolbenverbrennungsvorrichtung, welche in Figur 1 gezeigt und dort mit 10 bezeichnet ist, umfasst als Kolbenaufnahme 12 einen Zylinder mit einem Zylindergehäuse 14. Das Zylindergehäuse 14 weist eine erste stirnseitige Wand 16 auf, welche eine erste Stirnseite 18 der Kolbenaufnahme 12 bildet. Der ersten stirnseitigen Wand 16 gegenüberliegend wird die Kolbenaufnahme 12 durch eine zweite stirnseitige Wand 20 begrenzt, welche eine zweite Stirnseite 22 der Kolbenaufnahme 12 bildet.

In einem Innenraum 24 des Zylindergehäuses 14 ist eine Kolbeneinrichtung 26 linear verschieblich positioniert. Die Kolbeneinrichtung 26 ist mindestens bezüglich ihrer äußeren Gestalt im Wesentlichen rotationssymmetrisch bezüglich einer Achse 28 des Zylindergehäuses 14. Die Bewegungsrichtung der Kolbeneinrichtung 26 ist parallel bzw. koaxial zu dieser Achse 28.

Die Kolbeneinrichtung 26 umfasst einen ersten Kolben 30 mit einer ersten Kolbenfläche 32, welche der ersten Stirnseite 18 zugewandt ist. Die Kolbeneinrichtung 26 umfasst ferner einen zum ersten Kolben 30 beabstandeten zweiten Kolben 34 mit einer zweiten Kolbenfläche 36, welcher der zweiten Stirnseite 22 der Kolbenaufnahme 12 zugewandt ist. Der zweite Kolben 34 dient im Wesentlichen zur Abstützung des ersten Kolbens 30. Die beiden Kolben 30, 34 sind über eine Haltestruktur 38 fest und insbesondere starr miteinander verbunden. Dadurch ist an der Kolbeneinrichtung 26 ein Kolbenpaar gebildet.

Die Haltestruktur 38 umfasst beispielsweise eine Kolbenstange 40.

Zwischen der ersten Stirnseite 18 der Kolbenaufnahme 12 und dem ersten Kolben 30 ist eine Expansionskammer mit einem Expansionsraum 42 gebildet. Bei der Expansionskammer handelt es sich insbesondere um eine Brennkammer und bei dem Expansionsraum um einen Brennraum.

(Es ist grundsätzlich auch möglich, dass in dem Expansionsraum ein Wärmeträgermedium wie Dampf expandiert, welches außerhalb des Expansionsraums erzeugt wurde oder welchem außerhalb des Expansionsraums Energie zugeführt wurde. Ein Beispiel einer entsprechenden Freikolbenvorrichtung ist in der DE 102 19 549 B4 offenbart, auf die ausdrücklich Bezug genommen wird.)

In dem Expansionsraum 42 ist ein Medium expandierbar, um die Kolbeneinrichtung 26 in ihrer Linearbewegung anzutreiben. Im Beispiel eines Brennraums handelt es sich bei dem expandierenden Medium um Brenngase; diese werden insbesondere durch einen Verbrennungsvorgang im Expansionsraum 42 erzeugt.

Die Abmessungen des Expansionsraums 42 sind durch den Kolbenhub der Kolbeneinrichtung 26 bestimmt, das heißt das Volumen und die (innere) Oberfläche des Expansionsraums 42 sind durch die Position des ersten Kolbens 30 bestimmt.

Dem Expansionsraum 42 sind ein oder mehrere insbesondere elektrisch steuerbare Einlassventile 44 und ein oder mehrere insbesondere elektrisch steuerbare Auslassventile 46 zugeordnet. Die Steuerung des (mindestens einen) Einlassventils 44 und des (mindestens einen) Auslassventils 46 erfolgt über eine Steuerungs- und/oder Regelungseinrichtung 48. Über das Einlassventil 44 und das Auslassventil 46 lässt sich das Ansaugen von Luft und das Abführen von insbesondere Verbrennungsprodukten zeitlich gezielt steuern.

Beispielsweise ist eine in den Expansionsraum 42 führende Saugleitung 50 mit einem Lader 52 verbunden. Die Saugleitung 50 kann mittels des (mindestens einen) Einlassventils 44 geöffnet oder geschlossen werden.

Über das Auslassventil 46 führt eine Abgasleitung 54 zu dem Lader 52. Der Lader 52 selber weist eine Zuführung 56 insbesondere für Ansaugluft und eine Abführung 58 für Abgase auf.

Bei dem Lader 52 kann es sich beispielsweise um einen Druckwellenlader handeln, bei dem die Energie des Abgasstroms aus dem Expansionsraum 42 genutzt wird, um die Ladeluft (angesaugte Luft) zu verdichten. Bei einem solchen Druckwellenlader saugen Druckwellen und Saugwellen der pulsierenden Abgase Frischluft an und verdichten diese. Diese Verdichtung erfolgt dabei in direkter Berührung mit den Abgasen.

Beim Betrieb der Freikolbenvorrichtung 10 erfolgt beispielsweise eine konstant oszillierende Verschiebebewegung der Kolbeneinrichtung 26. Dadurch lässt sich eine konstante Oszillation der abgeführten Abgase erreichen, so dass der Gaswechsel über den Lader 52 steuerbar und/oder regelbar ist. Der Vorteil eines Druckwellenladers ist, dass er nur einen geringen Energieaufwand hat.

Das Gesamtsystem des Laders 52 der Kolbeneinrichtung 26 mit dem ihr zugeordneten Expansionsraum 42 lässt sich aufgrund der konstanten Periodendauer für die oszillierende Bewegung der Kolbeneinrichtung 26 genau auf einen optimalen Betriebspunkt auslegen, auf den wiederum der Lader 52 ausgelegt sein kann.

An dem Expansionsraum 42 ist bei einer Ausführungsform (mindestens) ein Drucksensor 60 angeordnet. Es handelt sich dabei vorzugsweise um einen Piezosensor. Beispielsweise ist der Drucksensor 60 an der ersten Wand 16 angeordnet, die eine Ausnehmung aufweisen kann, in der der Drucksensor 60 sitzt. Der Drucksensor 60 ist dem ersten Kolben 30 zugewandt ausgerichtet. Insbesondere weist eine aktive Sensorfläche der ersten Kolbenfläche 32 zu.

Über den Drucksensor 60 lässt sich der Druck in dem Expansionsraum 42 ermitteln. Insbesondere kann vorgesehen sein, dass sich der Druck in dem Expansionsraum 42 über den Drucksensor 60 zeitaufgelöst ermitteln lässt.

Darüber hinaus kann an dem Expansionsraum 42 ein Temperatursensor 62 vorgesehen sein, mit dem sich die Temperatur im Expansionsraum 42, bevorzugt auch zeitaufgelöst, ermitteln lässt.

Der Drucksensor 60 und der Temperatursensor 62 können mit der Steuerungs- und/oder Regelungseinrichtung 48 über Signalleitungen verbunden sein. Dadurch können sie der Steuerungs- und/oder Regelungseinrichtung 48 ihre Signale übermitteln.

Am Expansionsraum 42 ist ferner eine Einspritzvorrichtung 64 angeordnet. Über diese Einspritzvorrichtung 64 lässt sich Brennstoff in den Expansionsraum 42 einkoppeln. Die Einspritzvorrichtung 64 ist hierbei beispielsweise von der Steuerungs- und/oder Regelungseinrichtung 48 steuerbar und/oder regelbar.

Ferner ist am Expansionsraum 42 eine Zündvorrichtung 66 angeordnet, mit der ein sich im Expansionsraum 42 befindlicher Brennstoff gezündet werden kann. Auch die Zündvorrichtung 66 kann über die Steuerungs- und/oder Regelungseinrichtung gesteuert und/oder geregelt werden.

Die Freikolbenvorrichtung 10 umfasst einen als Ganzes mit 68 bezeichneten elektrischen Lineartrieb, welcher eine Läufervorrichtung 70 aufweist. Die Läufervorrichtung 70 ist an der Kolbeneinrichtung 26 angeordnet. Sie wird mit der Kolbeneinrichtung 26 bewegt.

Der elektrische Lineartrieb 68 umfasst darüber hinaus eine Statorvorrichtung 72, welche an der Kolbenaufnahme 12 außerhalb des Zylindergehäuses 14 angeordnet ist. Über sie lassen sich Spannungen induzieren, um elektrische Energie zu generieren bzw. es lässt sich die Kolbeneinrichtung 26 entsprechend beeinflussen.

Die Läufervorrichtung 70 umfasst beispielsweise Magnetelemente 74 und Flussleitelemente 76, welche an der Haltestruktur 38 zwischen den Kolben 30 und 34 alternierend angeordnet sind.

Die Haltestruktur 38 umfasst beispielsweise einen zylindrischen Träger 78, an welchem die Magnetelemente 74 und die Flussleitelemente 76 sitzen. Der zylindrische Träger 78 ist an der Kolbenstange 40 gehalten und insbesondere einstückig mit dieser verbunden. Die Verbindung erfolgt über sich radial erstreckende beabstandete Leisten oder Scheiben 80. Die radiale Richtung liegt senkrecht zur Achsenrichtung 28. Die Leisten oder Scheiben 80 sind in der axialen Richtung 28 beabstandet. Dadurch ist zwischen benachbarten Leisten oder Scheiben 80 ein Zwischenraum 82 gebildet; die Haltestruktur 38 ist dadurch nicht aus einem Vollmaterial hergestellt, so dass die Masse der Kolbeneinrichtung 26 im Vergleich zu einer Herstellung aus einem Vollmaterial verringert ist.

Bei den Magnetelementen 74 kann es sich um Permanentmagnetelemente handeln, die insbesondere scheibenförmig rotationssymmetrisch um die Achse 28 ausgebildet sind. Es kann sich grundsätzlich auch um Elektromagnetelemente handeln, die entsprechend insbesondere konzentrisch um die Achse 28 angeordneten Windungen umfasst. In diesem Fall muss eine entsprechende Vorrichtung vorgesehen werden, um zu diesen Elektromagnetelementen Energie übertragen zu können. Dies kann beispielsweise induktiv erfolgen oder über Schleifringe.

Die Flussleitelemente 76 sind ebenfalls scheibenförmig und aus einem Material hoher magnetischer Permeabilität hergestellt. Beispielsweise wird Eisen verwendet, oder es werden magnetisch permeable Pulververbundwerkstoffe verwendet.

Die Magnetelemente 74, insbesondere wenn es sich um Permanentmagnetelemente handelt, und die Flussleitelemente 76 sind so ausgebildet, dass sie eine Zentralöffnung aufweisen, mit welcher sie bei der Herstellung der Kolbeneinrichtung 26 auf den Träger 78 aufschiebbar sind.

Die Magnetelemente 74 sind so ausgebildet und insbesondere so magnetisiert, dass in einem Flussleitelement 76 die Feldlinien der benachbarten Magnetelemente 74 konzentriert werden, um somit die magnetische Leistungsdichtung des Systems zu erhöhen. Insbesondere sind die Magnetelemente 74 derart parallel angeordnet, dass gleiche Pole benachbarter Magnetelemente 74 einander zuweisen.

Es kann auch vorgesehen sein, dass eine Außenfläche der Läufervorrichtung 70 so ausgebildet ist, dass sie in einem die Achse 28 umfassenden Querschnitt einer einer Zylinderwand zuweisenden Innenseite zahnförmig ausgestaltet ist. Die Läufervorrichtung 70 weist durch eine solche Zahnstruktur wechselnde magnetische Leitfähigkeiten auf, über die ein Vortrieb für die Kolbeneinrichtung 26 erzeugbar ist.

Die Statorvorrichtung 72 umfasst Haupt-Ringwicklungen 84, welche außerhalb des Zylindergehäuses 14 dieses umgebend angeordnet sind. In diesen Haupt-Ringwicklungen 84 wird bei relativer Bewegung der magnetisierten Läufervorrichtung 70 eine Spannung induziert, wobei elektrische Energie auskoppelbar ist. Es ist dadurch eine Stromerzeugungsvorrichtung bereitgestellt, welche auf dem Prinzip der Freikolbenführung (lineare Beweglichkeit der Kolbeneinrichtung 26) beruht.

Der Hub der Kolbeneinrichtung 26 ist über die Steuerungs- und/oder Regelungseinrichtung 48 steuerbar und/oder regelbar. Es lässt sich dabei insbesondere eine derartige Steuerung/Regelung durchführen, dass zu jedem Zeitpunkt der Ort der Kolbeneinrichtung 26 festgelegt ist. Dadurch lässt sich nach Bedarf der Umkehrpunkt der Kolbenbewegung des ersten Kolbens 30 einstellen, um so wiederum die Abmessungen des Expansionsraums 42 einstellen zu können. Durch eine entsprechende Steuerung/Regelung des Lineartriebs 68 kann damit der Kolbenhub in Abhängigkeit des Lastzustands eingestellt werden; weiter kann die Verdichtung eingestellt werden, und es lässt sich die Geschwindigkeit der Kolbeneinrichtung 26 einstellen. Dies ermöglicht es, den Expansionsraum 42 (bezüglich Volumen und Oberfläche sowie Volumenänderung und Oberflächenänderung) je nach Lastzustand optimiert einzustellen. Insbesondere kann dadurch das Volumen des Expansionsraums 42 und die jeweilige Oberfläche des Expansionsraums 42 an die Anwendung angepasst werden.

Über die örtlich-zeitliche Einstellung des Kolbenhubs (Position, Verdichtung, Geschwindigkeit) kann auch eine Anpassung an den verwendeten Brennstoff durchgeführt werden, d. h. es kann eine Kolbenhubstrecke und Verdichtung eingestellt werden, je nachdem ob beispielsweise ein Brennstoff wie Diesel oder Pflanzenöl verwendet wird mit Selbstzündung oder ein Brennstoff wie Benzin, Erdgas oder Wasserstoff als Brennstoff eingesetzt wird mit Zündung durch eine Zündvorrichtung.

Durch eine gezielte Vorgabe von Strömen in der Statorvorrichtung 72 und gegebenenfalls in der Läufervorrichtung 70, d. h. durch Steuerung und/oder Regelung dieser Ströme, lässt sich die Kolbeneinrichtung 26 in ihrer Linearverschieblichkeit beeinflussen, um den Ort der Umkehrpunkte der Kolbenbewegung der Kolbeneinrichtung 26 für den Expansionsraum 42 genau festlegen zu können.

Dadurch lässt sich beispielsweise bei Vollast, bei der eine große Ansaugmenge an Luft für den Expansionsraum 42 erforderlich ist, wenn in diesem eine Verbrennung stattfinden soll, ein entsprechend großer Kolbenhub einstellen, während bei Teillastbetrieb mit reduziertem Ansaugvolumen ein verringerter Hub einstellbar ist.

Es kann auch vorgesehen sein, dass um das Zylindergehäuse 14 eine oder mehrere Nebenwicklungen angeordnet sind. Diese sind elektrisch getrennt von den Hauptringwicklungen 84 der Statorvorrichtung 72. Die Nebenwicklungen sind beispielsweise um die Hauptringwicklungen 84 angeordnet, das heißt sie umgeben diese. Sie können auch neben Hauptringwicklungen 84 angeordnet sein (insbesondere in axialer Verlängerung einer Ringwicklungsachse der Hauptringwicklungen 84).

Über solche Nebenwicklungen lässt sich ein weiterer Strom auskoppeln, um beispielsweise einen 12 V/24 V- oder einen 36 V/42 V-Bordnetz eines Kraftfahrzeugs mit Strom zu versorgen. Die Windungszahl der Nebenwicklungen ist entsprechend angepasst. Vorzugsweise ist solchen Nebenwicklungen ein Gleichrichter nachgeschaltet, um entsprechend einen gleichgerichteten Strom erzeugen zu können.

Es kann auch vorgesehen sein, dass um die Statorvorrichtung 72 eine Kühlkanäle 86 umfassende Kühlvorrichtung 88 angeordnet ist, um die aktiven Komponenten der Freikolbenvorrichtung 10 (mit Lineartrieb 68) zu kühlen; zu diesen aktiven Komponenten gehören insbesondere die Kolbeneinrichtung 26, die Kolbenaufnahme 12 und die Hauptringwicklungen 84.

Es kann dabei auch vorgesehen sein, dass aus der entsprechenden Kühlvorrichtung 88 Wärme ausgekoppelt wird, um diese in wärmetechnischen Anwendungen, zum Beispiel für eine Fahrzeugheizung oder ein Blockheizwerk zu nutzen.

Zwischen dem zweiten Kolben 34 der Kolbeneinrichtung 26 und der zweiten Stirnseite 22 der Kolbenaufnahme 12 ist ein Kompressionsraum in Form eines Rückfederraumes 90 gebildet. Der Rückfederraum 90 nimmt hierbei nicht das gesamte Volumen des Zylindergehäuses 14 zwischen der zweiten Kolbenfläche 36 und der zweiten stirnseitigen Wand 20 ein. Der Rückfederraum 90 wird durch die zweite Kolbenfläche 36, die Wände des Zylindergehäuses 14 entlang Wandbereichen 92 und 94 sowie einem Wandabschnitt 96, der durch eine Kolbenfläche 98 eines Steuerkolbens 100 gebildet ist, begrenzt.

Die Kolbenfläche 98 umfasst hierbei den gesamten Wandabschnitt 96 des Rückfederraumes 90. Sie bildet ein Stellorgan der Freikolbenvorrichtung 10, dessen Funktionsweise weiter unten noch näher erläutert wird.

Die Kolbenfläche 98 ist zwischen der zweiten Kolbenfläche 36 und der zweiten Stirnwand 20 der Kolbenaufnahme 12 positioniert. Sie liegt der zweiten Stirnseite 22 gegenüber und ist insbesondere parallel zur zweiten Stirnwand 20 orientiert. Auf diese Weise begrenzt die Kolbenfläche 98 den Rückfederraum 90 stirnseitig, bezogen auf ihre Ausrichtung innerhalb des Zylindergehäuses 14.

Der Rückfederraum 90 ist in der Kolbenaufnahme 12 zwischen dem zweiten Kolben 34 der Kolbeneinrichtung 26 und dem Steuerkolben 100 gebildet, und in Längsrichtung der Kolbenaufnahme 12 von der zweiten Kolbenfläche 36 des zweiten Kolbens 34 und der Kolbenfläche 98 des Steuerkolbens 100 begrenzt.

In dem Rückfederraum 90 ist ein kompressibles Fluid aufgenommen, insbesondere ein Gas wie beispielsweise Luft.

Das Gas im Rückfederraum 90 kann mechanische Energie, die während eines Expansionstaktes der Kolbeneinrichtung 26 nicht von dem Lineartrieb 68 ausgekoppelt wurde, zumindest teilweise "elastisch" aufnehmen. Dies geschieht durch Kompression des Gases durch die Kolbeneinrichtung 26.

Umgekehrt kann das Gas im Rückfederraum 90 expandieren und auf diese Weise die Kolbeneinrichtung 26 zurücktreiben. Die gespeicherte Energie kann damit zum Verdichten des Brennstoff-Luft-Gemisches bei einem Zweitaktbetrieb oder zum Ausstoß der Abgase bei einem Viertaktbetrieb verwendet werden, wenn in dem Expansionsraum 42 eine Verbrennung zur Erzeugung des expandierenden Mediums erfolgt.

Das Gas im Rückfederraum 90 bildet damit eine Gasfeder, die mechanische Energie der Kolbeneinrichtung 26 mit hoher Reversibilität aufnehmen kann, und die durch Expansion Energie an die Kolbeneinrichtung 26 abgeben kann.

An dem Rückfederraum 90 ist ein Drucksensor 102 angeordnet, der an der Kolbenfläche 98 des Steuerkolbens 100 angeordnet ist. Beispielsweise weist die Kolbenfläche 98 dazu eine Ausnehmung auf, in welcher der Drucksensor 102 angeordnet ist.

Der Drucksensor 102 weist der zweiten Kolbenfläche 36 des zweiten Kolbens 34 zu, insbesondere mit einer aktiven Sensorfläche.

Bei einer Variante dieses Ausführungsbeispiels kann der Drucksensor beispielsweise an einem der Wandbereiche 92 oder 94 zwischen der zweiten Kolbenfläche 36 und der Kolbenfläche 98 angeordnet sein.

Über den Drucksensor 102 lässt sich der Druck im Rückfederraum 90 messen. Insbesondere lässt sich durch den Drucksensor 102 der Druck zeitaufgelöst messen. Bei dem Drucksensor 102 handelt es sich vorzugsweise um einen Piezosensor.

Darüber hinaus kann an dem Rückfederraum 90 ein Temperatursensor 104 angeordnet sein, der beispielsweise ähnlich wie der Drucksensor 102 in einer Ausnehmung der Kolbenfläche 98 des Steuerkolbens 100 angeordnet sein kann.

Mittels des Temperatursensors 104 ist die Temperatur im Rückfederraum 90 messbar.

Der Drucksensor 102 und der Temperatursensor 104 können ihre Messsignale der Steuerungs- und/oder Regelungseinrichtung 48 über Signalleitungen übermitteln.

Der Steuerkolben 100 ist in der Kolbenaufnahme 12 bewegbar gelagert, insbesondere ist er in dieser linear verschiebbar gelagert. Auf diese Weise ist die Kolbenfläche 98 im Zylindergehäuse 14 mittels des Steuerkolbens 100 bewegbar und insbesondere linear verschiebbar. Die Verschiebungsrichtung ist dabei parallel bzw. koaxial zur Achse 28 und parallel zur Verschiebungsrichtung der Kolbeneinrichtung 26.

Dies gibt die Möglichkeit, das Gasvolumen im Rückfederraum 90 zur Einstellung der Rückstellkraft der Gasfeder zu verändern; das minimale und das maximale Gasvolumen lässt sich verändern, und insbesondere definiert einzustellen. Das Gasvolumen ist minimal, wenn die Kolbeneinrichtung 26 in ihrem oberen Totpunkt OT in Bezug auf die Kolbenfläche 98 ist, und es ist maximal, wenn die Kolbeneinrichtung 26 in ihrem unteren Totpunkt UT im Bezug auf die Kolbenfläche 98 ist.

Dem Steuerkolben 100 ist eine Antriebseinrichtung 108 zugeordnet. Der Steuerkolben 100 steht hierfür über eine Halteeinrichtung 106 mit der Antriebseinrichtung 108 in Verbindung. Die Halteeinrichtung 106 umfasst beispielsweise eine Kolbenstange 109, welche die zweite stirnseitige Wand 20 der Kolbenaufnahme 12 durchgreifen kann. Die Halteeinrichtung 106 kann starr ausgebildet sein, wodurch der Steuerkolben 100 mittels der Antriebseinrichtung 108 in der Kolbenaufnahme 12 bewegt und insbesondere linear verschoben werden kann.

Die Antriebseinrichtung 108 umfasst beispielsweise ein Hydrauliksystem zur Bewegung des Steuerkolbens 100. Denkbar sind etwa auch ein pneumatischer Antrieb und/oder ein elektrischer Antrieb.

Die Steuerungs- und/oder Regelungseinrichtung 48 steht über eine Steuerleitung mit der Antriebseinrichtung 108 in Verbindung, so dass diese durch die Steuerungs- und/oder Regelungseinrichtung 48 aktivierbar und insbesondere steuerbar ist. Auf diese Weise ist beispielsweise die Position des Steuerkolbens 100 durch die Steuerungs- und/oder Regelungseinrichtung 48 vorgebbar.

Die Freikolbenvorrichtung 10 weist einen Positionssensor 110 auf, mit dem die Stellung der Halteeinrichtung 106 relativ zur Kolbenaufnahme 12 erfassbar ist. Auf diese Weise ist die Position sowie eine Bewegung des Steuerkolbens 100 und somit auch der Kolbenfläche 98 durch den Positionssensor 110 erfassbar.

Der Positionssensor 110 ist beispielsweise nahe der zweiten Stirnwand 20 des Zylindergehäuses 14 angeordnet, und eine aktive Sensorfläche kann in Richtung der Halteeinrichtung 106 gerichtet sein. Über eine Signalleitung kann der Positionssensor 110 der Steuerungs- und/oder Regeleinrichtung 48 sein Messsignal bereitstellen.

Denkbar ist auch eine Anordnung des Positionssensors 110 beispielsweise an der Kolbenfläche 98, wobei eine aktive Sensorfläche der zweiten Kolbenfläche 36 zuweisen kann. In diesem Fall lässt sich der Positionssensor beispielsweise als optischer Sensor realisieren.

Denkbar ist auch ein mechanisch arbeitender Positionssensor, der beispielsweise mechanisch mit der Halteeinrichtung 106 gekoppelt ist. Der Positionssensor 110 kann auch in die Antriebseinrichtung 108 integriert sein.

Der Rückfederraum 90 ist gasdicht abgeschlossen. Der zweite Kolben 34 der Kolbeneinrichtung 26 und der Steuerkolben 100 umfassen hierfür Dichtungen 112, beispielsweise in der Form von Polymerdichtungen. Diese gewährleisten eine hohe Dichtigkeit des Rückfederraumes 90 auch bei hohen Drücken des Gases im Inneren.

Am Steuerkolben 100 ist bei einer Ausführungsform eine Gasleitung 114 angeordnet, die beispielsweise in einer Bohrung des Steuerkolbens 100 geführt sein kann. Die Gasleitung 114 weist eine Öffnung 116 auf, die an der Kolbenfläche 98 angeordnet ist.

Es kann vorgesehen sein, dass die Gasleitung 114 mittels eines in der Zeichnung nicht dargestellten Ventils definiert geöffnet und geschlossen werden kann. Der Rückfederraum 90 kann dann beispielsweise in fluidwirksamer Verbindung mit einem in der Zeichnung nicht dargestellten Gasspeicher stehen.

Die Gasleitung 114 kann als Befülleitung für den Rückfederraum 90 ausgebildet sein. Dies gibt die Möglichkeit, die Gasmenge im Rückfederraum 90 konstant zu halten.

Überdies ist es dadurch möglich, beim Zusammenbau der Freikolbenvorrichtung 10 den Rückfederraum 90 erstmalig mit Gas zu befüllen.

Weitere Beispiele von Freikolbenvorrichtungen sind in der DE 102 19 549 B4 und in der EP 1 398 863 A1 offenbart. Auf diese Druckschriften wird ausdrücklich Bezug genommen.

Die erfindungsgemäße Freikolbenvorrichtung 10 funktioniert wie folgt:
Über den Lineartrieb 68 werden durch entsprechende Strombeaufschlagung bestimmte Umkehrpunkte (oberer Totpunkt OT und unterer Totpunkt UT) der Kolbeneinrichtung 26 eingestellt, um dadurch das Volumen und die Oberfläche des Expansionsraumes 42 und insbesondere eines Brennraums festzulegen. Weiterhin wird die Geschwindigkeit der Kolbeneinrichtung 26 festgelegt und insgesamt die Verdichtung. Diese Einstellung erfolgt in Abhängigkeit von der Last (Teillast oder Vollast), von dem Brennstoff (Benzin, Erdgas, Wasserstoff, Diesel, Pflanzenöl usw.) und eventuellen weiteren externen Parametern.

Es kann vorgesehen sein, dass für den Start der Freikolbenvorrichtung 10 eine elektrische Vorheizung erfolgt und auch das Kühlwasser der Kühlvorrichtung 88 vorgeheizt wird. Diese Vorheizung kann dabei über den Lineartrieb 68 erfolgen, indem entsprechende Wicklungen, beispielsweise die Hauptringwicklungen 84, als Heizelemente verwendet werden. Es können aber auch eigene Heizspulen vorgesehen sein.

Durch das Kolbenpaar mit den Kolben 30 und 34 ist eine Abstützung der Kolbeneinrichtung 26 hergestellt, das heißt die Kolben 30, 34 lassen sich im Wesentlichen verkippungsfrei linear in der Kolbenaufnahme 12 führen. Die Kolben 30, 34 dienen auch zur Abdichtung des Expansionsraums gegenüber dem Rückfederraum 90.

Durch den Lineartrieb 68 sind die Umkehrpunkte der Bewegung der Kolbeneinrichtung 26 örtlich und zeitlich genau vorgebbar. Dadurch ist im Teillastbetrieb für eine Luftzuführung auch keine Drosselklappe notwendig, die sonst für Drosselverluste verantwortlich ist.

Durch das Einlassventil 44 und das Auslassventil 46 für den Expansionsraum 42 lässt sich das Ansaugen von Luft und das Abführen der Abgase gezielt steuern. Dadurch lässt sich die Effizienz des Gesamtsystems und die Abgasqualität verbessern; durch genaue Einstellung der Steuerzeiten über Zeitpunkte und der Dauer hinsichtlich des Gaswechsels (Durchströmung durch das Einlassventil 44 und durch das Auslassventil 46) kann eine genaue Anpassung zwischen den einzelnen zeitkritischen Vorgängen stattfinden. Da auch die Geschwindigkeit der Kolbeneinrichtung 26 steuerbar bzw. regelbar ist, und zwar auch während des Expansionsvorgangs, ist das Entstehen von Abgasen beeinflussbar.

Insbesondere ist das Einlassventil 44 so angeordnet und ausgebildet, dass angesaugte Luft und resultierende Gasströme längs inneren Zylinderwänden entlanggeführt werden, um so einen optimierten Spülvorgang für einen Gaswechsel zu erhalten.

Das Ansaugen und Verdichten von Luft und das Ausstoßen von Abgasen wird vorzugsweise über den Lader 52 durchgeführt.

Es kann vorgesehen sein, dass die Zündung des Mediums im Expansionsraum 42 durch die Steuerungs- und Regelungseinrichtung 48 gemäß dem Signal eines der Drucksensoren 60 oder 102 gesteuert und/oder geregelt werden kann.

Insbesondere können die Ventile 44, 46, die Einspritzvorrichtung 64 und/oder die Zündvorrichtung 66 gesteuert und geregelt werden. Diese Steuerung und/oder Regelung kann so durchgeführt werden, dass eine im Wesentlichen stöchiometrische Verbrennung im Expansionsraum 42 möglich ist. Eine derartige Steuerung und/oder Regelung ist beispielsweise in der DE 10 2004 062 440 B4 derselben Anmelderin offenbart, auf die ausdrücklich Bezug genommen wird.

Während der Bewegung der Kolbeneinrichtung 26 wird aufgrund der Relativbewegung zwischen der Läufervorrichtung 70 und der Statorvorrichtung 72 in Letzterer eine Spannung induziert, so dass elektrische Energie generiert wird: Es wird mechanische Energie teilweise in elektrische Energie umgewandelt, wobei wiederum die mechanische Energie aus einer teilweisen Umwandlung chemischer Energie infolge der Verbrennung herrührt.

Durch den Rückfederraum 90 kann Energie aufgenommen werden, die während des Verbrennungsarbeitstaktes, wenn in dem Expansionsraum 42 eine Verbrennung stattfindet, nicht vom Lineartrieb 68 ausgekoppelt wird. Erfindungsgemäß wird ermöglicht, die Eigenschaften des Rückfederraumes 90 so einzustellen, dass ein optimaler Arbeitspunkt auch bei zeitlichen Schwankungen erzielt wird. Dies wird weiter unten eingehend erläutert.

Die Statorvorrichtung 72 ist über die Kühlvorrichtung 88 gekühlt. Die Kühlvorrichtung 88 kann dabei auch weitere Teile der Kolbenaufnahme 12 und beispielsweise die Kolbeneinrichtung 26 kühlen.

Die Kolben 30, 34 sind beispielsweise über eine einfache Planschschmierung geschmiert, so dass keine Ölpumpe erforderlich ist. Die Kolben 30, 34 bewegen sich dann in einem Ölbad, welches durch die Bewegung durcheinander gewirbelt wird, um eine ausreichende Schmierölversorgung zu gewährleisten.

Die Kolben 30, 34 lassen sich mit einer minimierten dem Zylindergehäuse 14 zugewandten Seitenfläche herstellen, das heißt Kolbenhemden lassen sich kurz ausgestalten, da das Kolbenpaar mit dem ersten Kolben 30 und dem zweiten Kolben 34 für eine gegenseitige Abstützwirkung sorgt. Dadurch lassen sich Reibungsverluste bei der Bewegung der Kolbeneinrichtung 26 minimieren.

Dadurch wiederum ist es möglich, die Kolben 30, 34 auch aus nicht metallischen Werkstoffen wie Keramikwerkstoffen oder aus Graphit oder beispielsweise glasfaserverstärkten Kohlenstoffmaterialien herzustellen. Solche Kolben können ohne Schmierung auskommen.

Durch die Läufervorrichtung 70 mit alternierend angeordneten Magnetelementen 74 und Flussleitelementen 76 lässt sich eine hohe magnetische Leistungsdichte des Systems erreichen. Insbesondere lassen sich hohe Leistungsdichten erzielen, wenn die Polteilung in der Läufervorrichtung 70 und der Statorvorrichtung 72 unterschiedlich ist.

Wie bereits erwähnt, kann das Gas im Rückfederraum 90 mechanische Energie von der Kolbeneinrichtung 26 aufnehmen, indem es von dieser komprimiert wird. In diesem Fall wirkt zwischen der Kolbeneinrichtung 26, vermittelt durch den zweiten Kolben 34, und dem Gas im Rückfederraum 90 eine Kraft, mittels derer das Gas durch die Kolbeneinrichtung 26 komprimierbar ist.

Umgekehrt kann das Gas im Rückfederraum 90 Energie an die Kolbeneinrichtung 26 abgegeben, indem es expandiert und die Kolbeneinrichtung 26 in Richtung der Stirnseite 18 der Kolbenaufnahme 12 treibt. Auch in diesem Fall wirkt eine Kraft zwischen dem Gas und dem zweiten Kolben 34 der Kolbeneinrichtung 26.

Das Gas im Rückfederraum 90 übt dabei jederzeit infolge seines Gasdruckes p eine der Kompression durch die Kolbeneinrichtung 26 entgegenwirkende Rückstellkraft F auf die Kolbeneinrichtung 26 aus.

Die von dem Gas ausgeübte Rückstellkraft F ist dabei beispielsweise dem Druck p des Gases proportional. Die Proportionalitätkonstante ist die Fläche A, auf welche die Rückstellkraft F wirkt. Die Rückstellkraft F lässt sich also als Produkt p • A darstellen. Diese Beziehung zwischen der Rückstellkraft F und dem Gasdruck p erlaubt es, die von dem Gas auf den zweiten Kolben 34 ausgeübte Rückstellkraft F mittels des Gasdrucks p auszudrücken. Der Gasdruck p entspricht dabei dem Innendruck des Rückfederraums 90.

Die Freikolbenvorrichtung 10 weist, wie bereits erwähnt, das als Kolbenfläche 98 gebildete Stellorgan auf, mit dem die Rückstellkraft F steuerbar und/oder regelbar ist. Die Kolbenfläche 98 bildet hierbei einen den Rückfederraum begrenzenden Wandabschnitt 96.

Nach dem Gesagten ist die Rückstellkraft F beispielsweise dadurch steuerbar und/oder regelbar, dass der Gasdruck p im Rückfederraum 90 steuerbar und/oder regelbar ist.

Der Gasdruck p kann dadurch variiert werden, dass durch Bewegung und/oder Positionierung des Steuerkolbens 100 und damit insbesondere der Kolbenfläche 98 in der Kolbenaufnahme 12 das Gasvolumen eingestellt wird, und dabei insbesondere das minimale und das maximale Gasvolumen eingestellt wird.

Der Gasdruck p kann mittels des Drucksensors 102 gemessen und der Steuerungs- und/oder Regelungseinrichtung 48 bereitgestellt werden. Beispielsweise liegt die Oszillationsfrequenz der Kolbeneinrichtung 26 im Betrieb der Freikolbenvorrichtung 10 in einer Größenordnung von 50 Hz. Bei Einsatz eines Piezosensors für den Drucksensor 102 lässt sich die notwendige Ansprechzeit erreichen, um den Gasdruck p mit hinreichender Genauigkeit auch zeitaufgelöst zu messen.

Der Steuerkolben 100 und das als Kolbenfläche 98 gebildete Stellorgan lassen sich mittels der Antriebseinrichtung 108 bewegen und insbesondere verschieben. Auf diese Weise ist der Gasdruck p im Rückfederraum 90 veränderlich.

Es kann vorgesehen sein, dass die Steuerungs- und/oder Regelungseinrichtung 48 der Antriebseinrichtung 108 ein vom Gasdruck p abhängendes Steuerungssignal bereitstellt. Die Antriebseinrichtung 108 kann dann die Bewegung des Steuerkolbens 100 in Abhängigkeit des bereitgestellten Signals vornehmen. Auf diese Weise ist die Bewegung des Steuerkolbens steuerbar und damit der Gasdruck p im Rückfederraum 90 steuerbar.

Mittels des Positionssensors 110 kann die Stellung der Halteeinrichtung 106 und auf diese Weise die Position und/oder die Bewegung der Kolbenfläche 98, bezüglich der Kolbenaufnahme 12 erfasst werden. Das Messsignal des Positionssensors 110 kann der Steuerungs- und/oder Regelungseinrichtung 48 bereitgestellt werden. Dies gibt die Möglichkeit, einen Regelkreis aufzubauen, in dem der Gasdruck p in Abhängigkeit der Position und/oder Bewegung des Steuerkolbens 100 geregelt wird.

Weil der Gasdruck p des Gases im Rückfederraum 90 steuerbar und/oder regelbar ist, ist somit auch die von dem Gas auf die Kolbeneinrichtung 26, ausgeübte Rückstellkraft F steuerbar und/oder regelbar.

Insbesondere ist es mit der erfindungsgemäßen Freikolbenvorrichtung 10 möglich, die Steuerung und/oder Regelung der Rückstellkraft F im Betrieb der Freikolbenvorrichtung 10 durchzuführen.

Ein schematisches Druck-Zeit-Diagramm für den Gasdruck p im Rückfederraum 90 zeigt Figur 3. Der Gasdruck p im Rückfederraum 90 ist schematisch durch den Kurvenverlauf 118 dargestellt. Der Gasdruck p oszilliert gemäß der oszillierenden Bewegung der Kolbeneinrichtung 26 zwischen einem Maximaldruck pₘₐₓ und einem Minimaldruck pₘᵢₙ mit einer Periodendauer T. Der Maximaldruck pₘₐₓ wird beim oberen Totpunkt OT der Kolbeneinrichtung 26 in Bezug auf die Kolbenfläche 98 erreicht, und der Minimaldruck pₘᵢₙ wird beim unteren Totpunkt UT der Kolbeneinrichtung 26 in Bezug auf die Kolbenfläche 98 erreicht.

Beispielsweise ist es möglich, den Steuerkolben und die Kolbenfläche 98 nur innerhalb eines Zeitfensters ZF zu verschieben, das zeitlich gesehen im Bereich des unteren Totpunktes UT angeordnet ist. In diesem Fall ist die Kolbeneinrichtung 26 am weitesten von der Kolbenfläche 98 entfernt, und der Steuerkolben 100 ist mit dem geringsten Kraftaufwand bewegbar.

Die Steuerung und/oder Regelung der von dem Gas im Rückfederraum 90 auf die Kolbeneinrichtung 26 ausgeübte Rückstellkraft F erlaubt es, die Bewegung der Kolbeneinrichtung 26 abzustimmen. Dies gibt die Möglichkeit, einen optimalen Arbeitspunkt der Freikolbenvorrichtung 10 einzustellen. Bei diesem optimalen Arbeitspunkt kann beispielsweise der Brennstoffbedarf und/oder der Schadstoffausstoß minimiert sein.

Günstigerweise erfolgt die Regelung des Gasdruckes p über mehrere, bevorzugt mindestens drei, Perioden T der Oszillationsbewegung der Kolbeneinrichtung 26. Dies verringert die technischen Anforderungen an die Bauelemente der Freikolbenvorrichtung 10.

Bei einer Variante dieses Ausführungsbeispiels kann vorgesehen sein, dass sich nicht eine gesamte, den Rückfederraum 90 begrenzende, Wand bewegt. Denkbar ist beispielsweise, dass sich nur ein bestimmter Wandabschnitt einer den Rückfederraum 90 begrenzenden Wand bewegt, um das Gas im Rückfederraum 90 zu verdrängen.

Mittels der Freikolbenvorrichtung 10 ist es möglich, ein erfindungsgemäßes Verfahren durchzuführen, bei der die Rückstellkraft F im Betrieb der Freikolbenvorrichtung 10 gesteuert und/oder geregelt wird, wobei der Sollwert mindestens einer Zustandsgröße des Gases im Rückfederraum 90 vorgebbar ist, der Istwert der mindestens einen Zustandsgröße erfasst wird und bei Abweichen vom Sollwert zumindest näherungsweise an denselben angeglichen wird.

Die Durchführung des Verfahrens wurde bereits obenstehend bei der Beschreibung der Funktionsweise der Freikolbenvorrichtung 10 erläutert.

Als Zustandsgröße des Gases wird dabei der Gasdruck p im Rückfederraum 90 verwendet, dessen Sollwert so vorgegeben sein kann, dass damit ein bestimmter Arbeitspunkt der Freikolbenvorrichtung 10 erzielt werden kann. Weicht der Istwert des Gasdrucks p vom Sollwert ab, so kann die Steuerungs- und/oder Regelungseinrichtung 48 die Antriebseinrichtung 108 aktivieren, wodurch der Gasdruck p im Rückfederraum 90 steuerbar und/oder regelbar ist, wie obenstehend beschrieben.

Der Sollwert das Gasdrucks p kann hierbei beispielsweise definiert sein als ein mittlerer Druck während des Betriebes, oder auch als ein Druck zu festgelegten Zeitpunkten des Betriebes der Freikolbenvorrichtung 10, beispielsweise der Druck pₘₐₓ im oberen Totpunkt OT oder der Druck pₘᵢₙ im unteren Totpunkt UT (Figur 3).

Eine weitere Freikolbenvorrichtung zur Durchführung des erfindungsgemäßen Verfahrens ist in Figur 2 als Ganzes mit dem Bezugszeichen 150 belegt. Grundsätzlich gleiche Bauteile wie bei dem Ausführungsbeispiel 10 werden mit dem gleichen Bezugszeichen bezeichnet.

Bei der Freikolbenvorrichtung 150 ist die Kolbeneinrichtung 26 in einer Kolbenaufnahme 152 verschieblich angeordnet. Die Kolbenaufnahme 152 wird gebildet durch ein Zylindergehäuse 154. Das Zylindergehäuse 154 weist eine erste stirnseitige Wand 156 auf, welche eine erste Stirnseite 158 der Kolbenaufnahme 152 bildet. Der ersten stirnseitigen Wand 156 liegt eine zweite stirnseitige Wand 160 gegenüber, welche eine zweite Stirnseite 162 der Kolbenaufnahme 152 bildet.

Die Kolbeneinrichtung 26 ist in einem Innenraum 164 des Zylindergehäuses 154 positioniert.

Zwischen der Kolbenfläche 36 des Kolbens 34 und der stirnseitigen Wand 160 ist ein Kompressionsraum in Form eines Rückfederraumes 166 gebildet. In dem Rückfederraum 166 ist ein kompressibles Fluid, insbesondere ein Gas wie beispielsweise Luft, aufgenommen.

Das Gas kann durch die Bewegung der Kolbeneinrichtung 26 komprimiert werden und dadurch Energie zumindest teilweise "elastisch" aufnehmen, die während eines Expansionstaktes nicht von dem Lineartrieb 68 ausgekoppelt wurde. Entsprechend kann das Gas im Rückfederraum 166 die Energie freigeben, indem es beispielsweise expandiert und die Kolbeneinrichtung 26 in Richtung der stirnseitigen Wand 156 treibt.

Am Rückfederraum 166 ist der Drucksensor 102 angeordnet. Beispielsweise ist er an der zweiten stirnseitigen Wand 160 angeordnet. Die zweite stirnseitige Wand 160 kann hierfür eine Ausnehmung aufweisen, in der der Drucksensor 102 angeordnet ist. Insbesondere kann eine aktive Sensorfläche der Kolbenfläche 36 des Kolbens 34 zugewandt sein.

Mittels des Drucksensors 102 ist der Druck im Rückfederraum 166 messbar und insbesondere zeitaufgelöst messbar.

Es kann weiter vorgesehen sein, dass am Rückfederraum 166 der Temperatursensor 104 angeordnet ist. Mittels des Temperatursensors 104 ist die Temperatur im Rückfederraum 166 erfassbar.

Die zweite stirnseitige Wand 160 weist mindestens eine Öffnung auf, an der mindestens ein Ventil angeordnet ist. Insbesondere weist die stirnseitige Wand 160 eine erste Öffnung 168 auf, der ein Einlassventil 170 zugeordnet ist, und eine zweite Öffnung 172, der ein Auslassventil 174 zugeordnet ist.

Mittels des Einlassventils 170 kann die erste Öffnung 168 des Rückfederraumes 166 geöffnet und geschlossen werden, und entsprechend kann mittels des Auslassventils 174 die zweite Öffnung 172 des Rückfederraumes 166 geöffnet und geschlossen werden.

Das Einlassventil 170 und das Auslassventil 174 können von der Steuerungs- und/oder Regelungseinrichtung 48 zeitlich definiert gesteuert werden.

Das Einlassventil 170 und das Auslassventil 174 können magnetisch und/oder elektrisch und/oder mechanisch betätigbar sein. Insbesondere kann es sich um Ventile mit einer kurzen Schaltzeit, vorzugsweise bis zu einigen Millisekunden, handeln. Ventile mit einer Schaltzeit von wenigen Millisekunden werden beispielsweise von der Firma "Lotus Engineering" hergestellt.

Über das Einlassventil 170 führt eine Gasleitung, insbesondere eine Zuführleitung 176, zu einem Gasreservoir, beispielsweise einem Gasspeicher 178. Bei geöffnetem Einlassventil 170 kann dadurch eine fluidwirksame Verbindung zwischen dem Rückfederraum 166 und dem Gasspeicher 178 durch die Zuführleitung 176 bestehen.

In der Zuführleitung 176 ist ein Gasmengensensor in Form eines Volumenstromsensors 180 angeordnet. Mittels des Volumenstromsensors 180 ist es möglich, eine durch die Zuführleitung 176 strömende Gasmenge zu erfassen. Der Volumenstromsensor 180 kann sein Messsignal der Steuerungs- und/oder Regelungseinrichtung 48 über eine Signalleitung bereitstellen.

Es kann vorgesehen sein, dass der Gasdruck in dem Gasspeicher 178 größer ist als der Gasdruck p im Rückfederraum 166. Auf diese Weise kann durch das Öffnen des Einlassventils 170 eine bestimmte Menge Gas vom Gasspeicher 178 durch die Zuführleitung 176 in den Rückfederraum 166 strömen. Diese Gasströmung resultiert aus dem Druckgefälle zwischen dem Gasdruck p im Rückfederraum 166 und dem Druck im Gasspeicher 178. Diese Menge kann mittels des Volumenstromsensors 180 erfasst und der Steuerungs- und/oder Regelungseinrichtung 48 mitgeteilt werden.

Über das Auslassventil 174 führt eine Gasleitung, insbesondere eine Abführleitung 182, vom Rückfederraum 166 zu einem Gasreservoir, beispielsweise einem Gasspeicher 184. Bei geöffnetem Auslassventil 174 kann dadurch eine fluidwirksame Verbindung zwischen dem Rückfederraum 166 und dem Gasspeicher 184 durch die Abführleitung 182 bestehen.

Es kann vorgesehen sein, dass in der Abführleitung 182 ein Volumenstromsensor 186 angeordnet ist, der eine durch die Abführleitung 182 strömende Gasmenge erfassen kann. Insbesondere kann der Volumenstromsensor 186 der Steuerungs- und/oder Regelungseinrichtung 48 sein Messsignal über eine Signalleitung bereitstellen.

Es ist möglich, dass der Gasdruck in dem Gasspeicher 184 geringer ist als der Druck im Rückfederraum 166. Beim Öffnen des Auslassventils 174 strömt infolge des Druckgefälles eine bestimmte Menge Gas vom Rückfederraum 166 durch die Abführleitung 182 zum Gasspeicher 184. Die Gasmenge kann mittels des Volumenstromsensors 186 erfasst werden und der Steuerungs- und/oder Regelungseinrichtung 48 mitgeteilt werden.

Es ist also möglich, durch Öffnen des Einlassventils 170 oder des Auslassventils 174 Gas vom Rückfederraum 166 abzuführen oder dem Rückfederraum 166 zuzuführen. Dies erlaubt es, die Gasmasse und/oder die Gasmenge im Rückfederraum 166 einzustellen durch Erhöhen oder Verringern der Gasmasse und/oder Gasmenge.

Beispielsweise lässt sich dem Rückfederraum 166 mehr Gas zuführen, so dass sich die Gasmasse und die Gasmenge im Rückfederraum 166 erhöht. Umgekehrt lässt sich aus dem Rückfederraum 166 Gas abführen, so dass sich die Gasmasse und die Gasmenge im Rückfederraum 166 verringert.

Eine Variante der Freikolbenvorrichtung 150 weist nur ein am Rückfederraum 166 angeordnetes Ventil auf, nach dessen Öffnen Gas dem Rückfederraum 166 zugeführt oder von diesem abgeführt werden kann.

Das erfindungsgemäße Verfahren kann mit der Freikolbenvorrichtung 150 wie folgt durchgeführt werden:
Wie bereits erläutert, ist die von dem Gas im Rückfederraum 166 auf die Kolbeneinrichtung 26 ausgeübte Rückstellkraft F dem Gasdruck p im Rückfederraum 166 proportional. Über diese Beziehung lässt sich die Rückstellkraft F mittels des Gasdrucks p ausdrücken.

Insbesondere ist es möglich, die vom Gas auf die Kolbeneinrichtung 26 ausgeübte Rückstellkraft zu steuern und/oder zu regeln, indem der Gasdruck p im Rückfederraum 166 gesteuert und/oder geregelt wird.

Der Druck p im Rückfederraum 166 ist hierbei eine Zustandsgröße des Gases. Sein Sollwert ist vorgebbar und kann beispielsweise durch einen gewünschten Arbeitspunkt der Freikolbenvorrichtung 150 gegeben sein. Der Sollwert kann ein mittlerer Druck sein, es ist aber auch möglich, dass es ein zu festgelegten Zeitpunkten während des Betriebes der Freikolbenvorrichtung 150 definierter Druck ist.

Der Istwert des Druckes ist mittels des Drucksensors 102 messbar. Das erfindungsgemäße Verfahren sieht vor, dass der Istwert zumindest näherungsweise an den Sollwert angeglichen wird.

Nach der Zustandsgleichung eines idealen Gases ist der Gasdruck p der Gasmasse m des Gases proportional. Das gibt die Möglichkeit, den Gasdruck p (beispielsweise bezogen auf eine feste Position der Kolbeneinrichtung 26) im Rückfederraum 166 mittels der Gasmasse im Rückfederraum 166 einzustellen.

Beispielsweise kann die Gasmasse m im Rückfederraum 166 durch Öffnen des Einlassventils 170 erhöht werden, indem Gas aus dem Gasspeicher 178 durch die Zuführleitung 176 in den Rückfederraum 166 strömt. Dadurch erhöht sich der Gasdruck im Rückfederraum 166.

Die Gasmasse m im Rückfederraum 166 kann durch Öffnen des Auslassventils 174 verringert werden; Gas strömt aus dem Rückfederraum 166 durch die Abführleitung 182 in den Gasspeicher 184. Dadurch verringert sich der Gasdruck p im Rückfederraum 166.

Es kann vorgesehen sein, dass das Einlassventil 170 und/oder das Auslassventil 174 von der Steuerungs- und/oder Regelungseinrichtung 48 definiert geöffnet und/oder geschlossen werden, um die Gasmasse m im Rückfederraum 166 zu erhöhen und/oder zu verringern.

Der Gasdruck p ist mittels des Drucksensors 102 zeitaufgelöst messbar, wobei das Messsignal der Steuerungs- und/oder Regelungseinrichtung 48 bereitgestellt werden kann. Die Steuerungs- und/oder Regelungseinrichtung 48 kann das Einlassventil 170 und/oder das Auslassventil 174 in Abhängigkeit des Messsignals des Drucksensors 102 öffnen und/oder schließen. Auf diese Weise kann die Gasmasse im Rückfederraum 166 so lange erhöht bzw. verringert werden, bis der Istwert des Gasdruckes p im Rückfederraum 166 zumindest näherungsweise an den Sollwert angeglichen ist.

Auf diese Weise ist es möglich, den Gasdruck p mittels der Stellung des Einlassventils 170 und/oder des Auslassventils 174 über die Steuerungs- und/oder Regelungseinrichtung 48 zu steuern und/oder zu regeln.

Es kann auch vorgesehen sein, dass die Steuerungs- und/oder Regelungseinrichtung 48 auswertet, welche Gasmasse m beim Öffnen des Einlassventils 170 oder des Auslassventils 174 dem Rückfederraum 166 zugeführt bzw. von ihm abgeführt wird:
Die Gasmasse m ist beispielsweise der Gasmenge proportional, wobei der Proportionalitätsfaktor die Gasdichte ist. Die zu- oder abgeführte Gasmenge lässt sich mittels der Volumenstromsensoren 180 bzw. 186 erfassen und die entsprechenden Messwerte der Steuerungs- und/oder Regelungseinrichtung 48 bereitstellen. Diese kann dann die entsprechenden Gasmassen errechnen.

Infolge der Beziehung zwischen dem Gasdruck p im Rückfederraum 166 und der von dem Gas auf die Kolbeneinrichtung 26 und insbesondere den zweiten Kolben 34 ausgeübte Rückstellkraft F wird dadurch auch letztere gesteuert und/oder geregelt. Die Steuerung und/oder Regelung der Rückstellkraft erfolgt im Betrieb der Freikolbenvorrichtung 150.

Insbesondere kann vorgesehen sein, dass die Einstellung und/oder Steuerung und/oder Regelung nur zu bestimmten Zeitpunkten erfolgt, beispielsweise innerhalb eines Zeitfensters ZF, das zeitlich betrachtet um den unteren Totpunkt UT der Kolbeneinrichtung 26 bezogen auf die zweite Stirnwand 160 angeordnet ist (Figur 3). In diesem Fall ist der Gasdruck p im Rückfederraum 166 nahe seinem Minimum pₘᵢₙ. Dies vereinfacht es, dem Rückfederraum 166 eine bestimmte Menge an Gas zuzuführen oder eine bestimmte Menge an Gas von ihm von abzuführen.

Indem die von dem Gas im Rückfederraum 166 auf die Kolbeneinrichtung 26 und insbesondere den zweiten Kolben 34 ausgeübte Rückstellkraft F gesteuert und/oder geregelt wird, ist es möglich, den Bewegungszustand der Kolbeneinrichtung 26 definiert zu ändern. Dies erlaubt es, eine verbesserte Abstimmung der Freikolbenvorrichtung 150, insbesondere eine Einstellung eines optimalen Arbeitspunktes derselben.

## Patentansprüche

1. Freikolbenvorrichtung, umfassend mindestens eine Kolbenaufnahme (12), in der mindestens eine Kolbeneinrichtung (26) linear beweglich angeordnet ist, wobei die mindestens eine Kolbeneinrichtung (26) unter der Wirkung eines Mediums, welches in einem Expansionsraum (42) expandiert, antreibbar ist, und wobei die mindestens eine Kolbenaufnahme (12) einen Rückfederraum (90) aufweist, in dem ein komprimierbares Gas zum Ausüben einer Rückstellkraft auf die mindestens eine Kolbeneinrichtung (26) aufgenommen ist, und mindestens ein Stellorgan (98) zur Steuerung und/oder Regelung der Rückstellkraft, welches an dem Rückfederraum (90) angeordnet ist, wobei die Rückstellkraft im Betrieb der Freikolbenvorrichtung (10) steuerbar und/oder regelbar ist, **dadurch gekennzeichnet, dass** das mindestens eine Stellorgan (98) als ein den Rückfederraum (90) begrenzender Wandabschnitt (96) gebildet ist und dass der Wandabschnitt (96) durch eine Kolbenfläche (98) eines Steuerkolbens (100) gebildet ist.

2. Freikolbenvorrichtung nach Anspruch 1, **dadurch gekennzeichnet, dass** das mindestens eine Stellorgan (98) bewegbar und insbesondere feststellbar bewegbar ist.

3. Freikolbenvorrichtung nach Anspruch 1, **dadurch gekennzeichnet, dass** dem mindestens einen Stellorgan (98) zur Bewegung ein insbesondere steuerbar Antrieb (108) zugeordnet ist.

4. Freikolbenvorrichtung nach einem der vorhergehenden Ansprüche, **dadurch gekennzeichnet, dass** der Wandabschnitt (96) einer Stirnseite (22) der mindestens einen Kolbenaufnahme (12) gegenüberliegt.

5. Freikolbenvorrichtung nach einem nach einem der voranstehenden Ansprüche, **dadurch gekennzeichnet, dass** mindestens ein Positionssensor (110) vorgesehen ist, der mit dem mindestens einen Stellorgan (98) zusammenwi rkt.

6. Freikolbenvorrichtung nach einem der voranstehenden Ansprüche, **dadurch gekennzeichnet, dass** eine Steuerungs- und/oder Regelungseinrichtung (48) vorgesehen ist, mittels derer die Freikolbenvorrichtung (10) steuerbar und/oder regelbar ist, wobei über die Steuerungs- und/oder Regelungseinrichtung (48) die Rückstellkraft mittels des mindestens einen Stellorgans (98) steuerbar und/oder regelbar ist.

7. Freikolbenvorrichtung nach Anspruch 6, **dadurch gekennzeichnet, dass** die Rückstellkraft gemäß eines Signals eines Positionssensors (110) steuerbar und/oder regelbar ist.

8. Freikolbenvorrichtung nach einem der voranstehenden Ansprüche, **dadurch gekennzeichnet, dass** mindestens ein Drucksensor (102) an dem Rückfederraum (90) angeordnet. ist.

9. Freikolbenvorrichtung nach Anspruch 8, **dadurch gekennzeichnet, dass** der mindestens eine Drucksensor (102) so ausgebildet ist, dass damit der Druck im Rückfederraum (90) zeitaufgelöst messbar ist.

10. Freikolbenvorrichtung nach einem der voranstehenden Ansprüche, **dadurch gekennzeichnet, dass** ein elektrischer Lineartrieb (68) vorgesehen ist, wobei die mindestens eine Kolbeneinrichtung (26) eine Läufervorrichtung (70) umfasst und dass an der mindestens einen Kolbenaufnahme (12) eine Statorvorrichtung (72) angeordnet ist.

11. Freikolbenvorrichtung nach Anspruch 10, **dadurch gekennzeichnet, dass** der Kolbenhub über den Lineartrieb (68) derart variabel einstellbar ist, dass die Totpunkte (OT, UT) der Bewegung der mindestens einen Kolbeneinrichtung (26) definierbar sind.

12. Verfahren zum Betreiben einer Freikolbenvorrichtung, bei dem mindestens eine Kolbeneinrichtung, die in mindestens einer Kolbenaufnahme linear beweglich geführt wird, unter der Wirkung eines Mediums, welches in einem Expansionsraum expandiert, angetrieben wird, und bei dem auf die mindestens eine Kolbeneinrichtung durch ein komprimierbares Gas, welches in einem Rückfederraum der mindestens einen Kolbenaufnahme aufgenommen ist, eine Rückstellkraft ausgeübt wird, wobei die Rückstellkraft im Betrieb der Freikolbenvorrichtung durch mindestens ein Stellorgan gesteuert und/oder geregelt wird, indem der Sollwert mindestens einer Zustandsgröße des Gases im Rückfederraum vorgegeben ist, der Istwert der mindestens einen Zustandsgröße erfasst wird und bei Abweichen vom Sollwert zumindest näherungsweise an denselben angeglichen wird, und wobei das mindestens eine Stellorgan als ein den Rückfederraum begrenzender Wandabschnitt in Form einer Kolbenfläche eines Steuerkolbens gebildet ist, und wobei das Stellorgan bewegt wird, indem der Steuerkolben verschoben wird.

13. Verfahren nach Anspruch 12, **dadurch gekennzeichnet, dass** die Position des mindestens einen Stellorgans oder des Kolbens zeitaufgelöst gemessen wird.

14. Verfahren nach Anspruch 12 oder 13, **dadurch gekennzeichnet, dass** die Steuerung und/oder Regelung der Rückstellkraft über die Einstellung der Gasmasse im Rückfederraum erfolgt und/oder die Steuerung und/oder Regelung der Rückstellkraft über die Einstellung der Gasmenge im Rückfederraum erfolgt, wobei insbesondere Gas dem Rückfederraum zugeführt wird oder wobei Gas vom Rückfederraum abgeführt wird.

15. Verfahren nach einem der Ansprüche 12 bis 13, **dadurch gekennzeichnet, dass** der Druck im Rückfederraum mittels einer Position mindestens eines Stellorgans oder eines Kolbens und/oder mittels einer Stellung mindestens eines Ventils gesteuert und/oder geregelt wird.

## Claims

1. Free piston device comprising at least one piston chamber (12) in which at least one piston assembly (26) is arranged to be linearly movable, wherein the at least one piston assembly (26) is driven by impact of a medium which expands in an expansion space (42), and wherein the at least one piston chamber (12) comprises a resilience space (90) in which a compressible gas is contained for exerting a reset force to the at least one piston assembly (26), and at least one actuator (98) for control of the reset force which is arranged at the resilience space (90), wherein the reset force is controlled during operation of the free piston device (10), **characterized in that** the at least one actuator (98) is formed as a wall section (96) limiting the resilience space (90), and that the wall section (96) is formed by a piston surface (98) of a control piston (100).

2. Free piston device according to claim 1 **characterized in that** the at least one actuator (98) is movable and particularly lockable.

3. Free piston device according to claim 1 **characterized in that** a controllable power unit (108) is assigned to the at least one actuator (98) for movement.

4. Free piston device according to one of the preceding claims, **characterized in that** the wall section (96) is opposed to a front end (22) of the at least one piston chamber (12).

5. Free piston device according to one of the preceding claims **characterized in that** at least one position sensor (110) is provided which interacts with the at least one actuator (98).

6. Free piston device according to one of the preceding claims **characterized in that** at least one control device (48) is provided which controls the free piston device (10), wherein the reset force is controlled by the control device by the at least one actuator (98).

7. Free piston device according to claim 6 **characterized in that** the reset force is controlled by a signal of a position sensor (110).

8. Free piston device according to one of the preceding claims **characterized in that** at least one pressure sensor (102) is arranged at the resilience space (90).

9. Free piston device according to claim 8, **characterized in that** the at least one pressure sensor (102) is configured for to time-resolved detection of the pressure in the resilience space (90).

10. Free piston device according to one of the preceding claims **characterized in that** an electrical linear power unit (68) is provided, wherein the at least one piston assembly (26) comprises at least one rotor device (70) and a stator device (72) arranged on the at least one piston chamber (12).

11. Free piston device according to claim 10, **characterized in that** the piston stroke is variably adjusted to define the dead centers (OT, UT) of the movement of the at least one piston assembly (26).

12. Method for operating of a free piston device, in which at least one piston assembly is linearly movable arranged in at least one piston chamber under the effect of a medium which expands in an expansion space, and on which a reset force is exerted by a compressible gas which is contained in a resilience space of the at least one piston chamber, wherein the reset force during operation of the free piston device is controlled by at least one actuator, whereby the specified value of at least one state valuable of the gas in the resilience space is predetermined, the actual value of the at least one state value is measured, and the state value is at least approximately adjusted to the specified value, and wherein the at least one actuator is formed as a wall section in form of a piston surface of a control piston limiting the resilience space, and wherein the actuator is moved by shifting the control piston.

13. Method according to claim 12 **characterized in that** the position of the at least one actuator or of the piston are determined by time-resolved measurement.

14. Method according to claim 12 or 13 **characterized in that** controlling the reset force is achieved by adjustment of the mass of gas in the resilience space and/or by controlling of the reset force as achieved by adjustment of the amount of gas in the resilience space, wherein particularly gas is supplied to the resilience space or gas is discharged from the resilience space.

15. Method according to one of the claims 12 to 13 **characterized in that** the pressure in the resilience space is controlled by the position of at least one actuator or a piston and/or by a position of at least one valve.

## Revendications

1. Système à piston libre, comprenant au moins un logement de piston (12) dans lequel au moins un dispositif de piston (26) est disposé de façon mobile linéairement, dans lequel ledit au moins un dispositif de piston (26) peut être entraîné sous l'action d'un milieu, qui se dilate dans une chambre de détente (42), et dans lequel ledit au moins un logement de piston (12) présente une chambre de retour élastique (90), dans laquelle un gaz comprimable est contenu en vue d'exercer une force de rappel sur ledit au moins un dispositif de piston (26), et au moins un organe de réglage (98) pour commander et/ou réguler la force de rappel, qui est disposé à la chambre de retour élastique (90), dans lequel la force de rappel peut être commandée et/ou régulée pendant le fonctionnement du système à piston libre (10), **caractérisé en ce que** ledit au moins un organe de réglage (98) est formé par une partie de paroi (96) limitant la chambre de retour élastique (90) et **en ce que** la partie de paroi (96) est formée par une face de piston (98) d'un piston de commande (100).

2. Système à piston libre selon la revendication 1, **caractérisé en ce que** ledit au moins un organe de réglage (98) est déplaçable et en particulier déplaçable de façon vérifiable.

3. Système à piston libre selon la revendication 1, **caractérisé en ce qu'**un entraînement en particulier réglable (108) est associé audit au moins un organe de réglage (98).

4. Système à piston libre selon l'une quelconque des revendications précédentes, **caractérisé en ce que** la partie de paroi (96) est opposée à un côté frontal (22) dudit au moins un logement de piston (12).

5. Système à piston libre selon l'une quelconque des revendications précédentes, **caractérisé en ce qu'**il est prévu au moins un détecteur de position (110), qui coopère avec ledit au moins un organe de réglage (98).

6. Système à piston libre selon l'une quelconque des revendications précédentes, **caractérisé en ce qu'**il est prévu un dispositif de commande et/ou de régulation (48), au moyen duquel le système à piston libre (10) peut être commandé et/ou régulé, dans lequel la force de rappel peut être commandée et/ou régulée par le dispositif de commande et/ou de régulation (48) au moyen dudit au moins un organe de réglage (98).

7. Système à piston libre selon la revendication 6, **caractérisé en ce que** la force de rappel peut être commandée et/ou régulée selon un signal d'un détecteur de position (110).

8. Système à piston libre selon l'une quelconque des revendications précédentes, **caractérisé en ce qu'**au moins un capteur de pression (102) est disposé à la chambre de retour élastique (90).

9. Système à piston libre selon la revendication 8, **caractérisé en ce que** ledit au moins un capteur de pression (102) est configuré de telle manière que la pression dans la chambre de retour élastique (90) puisse être mesurée par celui-ci avec une résolution temporelle.

10. Système à piston libre selon l'une quelconque des revendications précédentes, **caractérisé en ce qu'**il est prévu un entraînement linéaire électrique (68), dans lequel ledit au moins dispositif de piston (26) comprend un dispositif d'induit (70) et **en ce qu'**un dispositif de stator (72) est disposé audit au moins un logement de piston (12).

11. Système à piston libre selon la revendication 10, **caractérisé en ce que** la course du piston peut être réglée de façon variable par l'entraînement linéaire (68), de telle manière que les points morts (OT, UT) du mouvement dudit au moins un dispositif de piston (26) puissent être définis.

12. Procédé de conduite d'un système à piston libre, dans lequel au moins un dispositif de piston, qui est guidé en mouvement linéaire dans au moins un logement de piston, est entraîné sous l'action d'un milieu, qui se dilate dans une chambre de détente, et dans lequel une force de rappel est exercée sur ledit au moins un dispositif de piston par un gaz comprimable, qui est contenu dans une chambre de retour élastique dudit au moins un logement de piston, dans lequel on commande et/ou on régule la force de rappel au moyen d'au moins un organe de réglage pendant le fonctionnement du système à piston libre, par le fait que la valeur de consigne d'au moins une grandeur d'état du gaz dans la chambre de retour élastique est prédéterminée, que l'on détecte la valeur réelle de ladite au moins une grandeur d'état et que, en cas d'écart par rapport à la valeur de consigne, on l'équilibre avec celle-ci au moins approximativement, et dans lequel ledit au moins un organe de réglage est formé par une partie de paroi limitant la chambre de retour élastique sous la forme d'une face de piston d'un piston de commande, et dans lequel on déplace l'organe de réglage en déplaçant le piston de commande.

13. Procédé selon la revendication 12, **caractérisé en ce que** l'on mesure la position dudit au moins un organe de réglage ou du piston avec une résolution temporelle.

14. Procédé selon la revendication 12 ou 13, **caractérisé en ce que** l'on effectue la commande et/ou la régulation de la force de rappel par le réglage de la masse de gaz dans la chambre de retour élastique et/ou on effectue la commande et/ou la régulation de la force de rappel par le réglage de la quantité de gaz dans la chambre de retour élastique, dans lequel on fournit en particulier du gaz à la chambre de retour élastique ou on retire du gaz de la chambre de retour élastique.

15. Procédé selon une des revendications 12 à 13, **caractérisé en ce que** l'on commande et/ou on régule la pression dans la chambre de retour élastique au moyen d'une position d'au moins un organe de réglage ou d'un piston et/ou au moyen d'une position d'au moins une soupape.
